# EUROPÄISCHE PATENTSCHRIFT

(11) **EP 4 514 177 B1**
(45) Veröffentlichungstag und Bekanntmachung des Hinweises auf die Patenterteilung: **28.01.2026**
(21) Anmeldenummer: 23721391.3
(22) Anmeldetag: 21.04.2023
(51) Int. Cl.: A47B 49/00

(54) **FÜHRUNGSBESCHLAG UND MÖBEL- ODER HAUSHALTSGERÄTEELEMENT**
GUIDE FITTING, AND FURNITURE OR HOUSEHOLD APPLIANCE ELEMENT
FERRURE DE GUIDAGE ET ÉLÉMENT DE MOBILIER OU D'APPAREIL ÉLECTROMÉNAGER

(30) Priorität: 27.04.2022 DE 102022110204
(43) Veröffentlichungstag der Anmeldung: 05.03.2025
(73) Patentinhaber: Paul Hettich GmbH & Co. KG, 32278 Kirchlengern (DE)
(72) Erfinder: BEHRMANN, Gunter, 32278 Kirchlengern (DE); HECKEL, Kathrin, 49143 Bissendorf (DE); SZLAPKA, Timo, 33739 Bielefeld (DE); PETKER, Waldemar, 32257 Bünde (DE); GÖTTING, Bernd, 32130 Enger (DE); KLÜTER, Sören, 32547 Bad Oeynhausen (DE)
(74) Vertreter: Dantz, Jan Henning
(86) Internationale Anmeldenummer: PCT/EP2023/060496
(87) Internationale Veröffentlichungsnummer: WO 2023/208778

(56) Entgegenhaltungen:
- DE-A1- 102019 113 251
- DE-A1- 102019 132 208
- DE-U1- 9 300 364

## Beschreibung

Die vorliegende Erfindung betrifft einen Führungsbeschlag zur Führung eines gleichzeitig translatorisch und rotatorisch bewegbar gelagerten Korpusteils gemäß dem Oberbegriff des Anspruchs 1.

Die Erfindung betrifft des Weiteren ein Möbel- oder Haushaltsgeräteelement gemäß dem Oberbegriff des Anspruchs 13.

Derartige Möbel- oder Haushaltsgeräteelemente wie Ablagen oder Regale, bei denen ein in einem Trägerkorpus gleichzeitig rotatorisch und translatorisch bewegbar gelagertes Korpusteil aufgenommen ist, sind beispielsweise aus der DE 10 2019 109 866 A1 oder aus der DE9300364U1 bekannt. Zur Durchführung der Translations-Rotations-Bewegung des Korpusteils wird ein Translations-Rotationslager eingesetzt.

Insbesondere bei größeren und/oder höheren Möbel- oder Haushaltsgeräteelementen, wie beispielsweise Kühl- und Gefriergeräten oder Weinkühlern, ist es aus Stabilitätsgründen erforderlich, die Bewegung des translatorischrotatorisch bewegbaren Korpusteils zusätzlich abzustützen.

Dazu ist es beispielsweise aus der DE 10 2019 132 207 A1 bekannt, zwischen den Deckplatten des Trägerkorpus und des Korpusteils ein Führungslager anzuordnen, mit dem die Translations-Rotations-Bewegung zusätzlich geführt wird.

Ein solches Möbel- oder Haushaltsgeräteelement hat sich in der Praxis bewährt.

Zur Betätigung einer solchen Translations-Rotationsbewegung kann es in manchen Situationen erforderlich sein, das zu bewegende Korpusteil aus einer ersten Endstellung heraus vorzuziehen.

Dazu eignet sich beispielsweise die Anbringung eines Griffs. Ein solcher Griff kann jedoch unter Umständen die Bewegungsmöglichkeiten des Korpusteils relativ zum Trägerkorpus einschränken, da ein solcher Griff beispielsweise eine Drehung des Korpusteils relativ zum Trägerkorpus um 180°, um in eine gewünschte flächengleiche Position wie die Ausgangsstellung zu gelangen, vor Erreichen der um 180°gedrehten Stellung am Trägerkorpus durch Anstoßen am Trägerkorpus verhindern würde.

Aufgabe der vorliegenden Erfindung ist es, einen Führungsbeschlag sowie ein Möbel- oder Haushaltsgeräteelement bereitzustellen, mit dem das Auslösen einer kombinierten Translations-Rotationsbewegung erleichtert wird.

Diese Aufgabe wird durch einen Führungsbeschlag mit den Merkmalen des Anspruchs 1 gelöst.

Die Aufgabe wird des Weiteren durch ein Möbel- oder Haushaltsgeräteelement mit den Merkmalen des Anspruchs 13 gelöst.

Der erfindungsgemäße Führungsbeschlag weist eine Führungskurvenbahn auf, ein in der mindestens einen Führungskurvenbahn geführtes Führungselement sowie eine Linearführung wenigstens einem ersten Anschlussteil und einem relativ zu diesem bewegbaren zweiten Anschlussteil, von denen eine ortsfest mit dem Führungselement und die andere mittels eines Drehlagers gelagert mit der Führungskurvenbahn gekoppelt ist.

Die Führungskurvenbahn oder das Führungselement ist dabei ortsfest an dem Korpusteil befestigbar.

Der Führungsbeschlag zeichnet sich durch wenigstens eine Ausstoßvorrichtung mit einem entriegelbaren Kraftspeicher aus, mit der das Korpusteil aus wenigstens einer Endposition heraus durch Kraftausübung entgegen einer Ausstoßrichtung entlang einer begrenzten Wegstrecke antreibbar ist.

Der Führungsbeschlag weist weiter wenigstens einen Aktivator zur Entriegelung des Kraftspeichers der Ausstoßvorrichtung auf.

Mit einem solchermaßen ausgebildeten Führungsbeschlag ist in einfacher Weise die Auslösung einer kombinierten Translations-Rotationsbewegung des Korpusteils relativ zu einer ortsfesten Basis ermöglicht.

Vorteilhafte Ausführungsvarianten der Erfindung sind Gegenstand der Unteransprüche.

Gemäß einer vorteilhaften Ausführungsvariante ist die wenigstens eine Ausstoßvorrichtung ortsfest zum Führungselement angeordnet.

**In** einer bevorzugten Ausführungsvariante sind zwei Aktivatoren an der oder ortsfest abständig zur Führungskurvenbahn angeordnet.

Durch die Anordnung solcher Aktivatoren an der Führungskurvenbahn ist in einfacher Weise ein Auslösen der Translations-Rotationsbewegung über die Rotationsbewegung des Korpusteils durch Drücken des Korpusteils entgegen der gewünschten Rotationsbewegung ermöglicht.

Die Führungskurvenbahn weist gemäß einer bevorzugten Weiterbildung eine das Führungselement aufnehmende Führungsnut und einen sich außerhalb der Führungsnut erstreckenden Arm auf, an dem wenigstens ein Aktivator angeordnet, insbesondere angeformt ist.

Nach einer Ausführungsvariante sind zwei Aktivatoren an dem Arm angeordnet, insbesondere angeformt.

Durch die Anformung der Aktivatoren an der Führungskurvenbahn ist der Montageaufwand eines solchen Führungsbeschlages weiter vorteilhaft reduziert.

Gemäß einer weiteren vorteilhaften Ausführungsvariante weist der Führungsbeschlag überdies eine Trägerplatte auf, an der das wenigstens eine erste Anschlussteil der Linearführung, das Führungselement sowie die wenigstens eine Ausstoßvorrichtung festgelegt sind.

Auch die Ausbildung des Führungsbeschlags mit einer solchen Trägerplatte vereinfacht den Aufbau und die Montage des Führungsbeschlages.

In einer vorteilhaften Weiterbildung weist die Trägerplatte einen Zentralbereich auf, auf dem zwei parallel zueinander ausgerichtete erste Anschlussteile der Linearführungen befestigt sind, und zwei spiegelsymmetrisch geformte Randbereiche, wobei an wenigstens einem der Randbereiche eine Ausstoßvorrichtung festgelegt ist. Bevorzugt ist an beiden Randbereichen jeweils eine Ausstoßvorrichtung festgelegt.

Dies ermöglicht die Auslösung der Translations-Rotationsbewegung aus zwei unterschiedlichen Endstellungen heraus.

Gemäß einer weiteren alternativen Ausführungsvariante ist der wenigstens eine Aktivator an dem zweiten Anschlussteil der Linearführung ortsfest angeordnet und die Ausstoßvorrichtung ortsfest an oder nahe dem ersten Anschlussteil der Linearführung angeordnet.

Durch die Anordnung des Aktivators an der Linearführung ist ebenso eine Auslösung der Translations-Rotationsbewegung in einfacher Weise durch Aktivieren der Ausstoßvorrichtung über die Translationsbewegung des Korpusteils ermöglicht.

Die Ausstoßvorrichtung nutzt in allen Ausführungsvarianten die Relativbewegung zwischen stillstehendem und sich anfänglich annähernd translatorisch bewegendem Möbel aus. Annähernd translatorisch bedeutet hier, dass der translatorische Bewegungsanteil des Möbels gegenüber dem rotatorischen Bewegungsanteil zu Beginn der Bewegung aus einer Endposition heraus deutlich größer ist.

Gemäß einer weiteren vorteilhaften Ausführungsvariante weist der Führungsbeschlag wenigstens eine weitere Führungskurvenbahn auf, in der ein weiteres Führungselement geführt ist, was die Führung des Möbels zusätzlich unterstützt.

Das erfindungsgemäße Möbel- oder Haushaltsgeräteelement weist einen Trägerkorpus mit einer Bodenträgerplatte, einer Deckträgerplatte und mindestens einer Seitenwand auf, ein relativ zum Trägerkorpus gleichzeitig translatorisch und rotatorisch bewegbar gelagertes Korpusteil mit einer Bodenplatte, einer Deckplatte und mindestens einer Seitenwand.

Zwischen der Deckträgerplatte und der Deckplatte und/oder zwischen der Bodenträgerplatte und der Bodenplatte ist ein Führungsbeschlag angeordnet.

Der Führungsbeschlag weist zumindest eine Führungskurvenbahn und ein in oder an der Führungskurvenbahn geführtes Führungselement auf, die an jeweiligen einander zugewandten Flächen der Deckträgerplatte und der Deckplatte oder der Bodenträgerplatte und der Bodenplatte angeordnet sind.

Der Führungsbeschlag weist weiter eine Linearführung auf, mit relativ zueinander in einer Translationsrichtung verschiebbaren Anschlussteilen, von denen eines an der Deckträgerplatte oder der Deckplatte angeordnet und das andere an der anderen der Deckträgerplatte oder der Deckplatte mittels eines Drehlagers gelagert ist.

Die Linearführung besteht dabei bevorzugt aus zwei nebeneinander parallel zueinander ausgerichteten Führungsschienen und relativ zu diesen verschiebbaren Laufschienen.

Der Führungsbeschlag weist wenigstens eine Ausstoßvorrichtung mit einem entriegelbaren Kraftspeicher und wenigstens einen Aktivator zur Entriegelung des Kraftspeichers der Ausstoßvorrichtung auf, mit der das Korpusteil aus wenigstens einer Endposition heraus durch Kraftausübung entgegen einer Ausstoßrichtung entlang einer begrenzten Wegstrecke antreibbar ist.

Nach einer weiteren Ausführungsvariante ist die wenigstens eine Ausstoßvorrichtung als zumindest teilweise elektrische Ausstoßvorrichtung ausgebildet, mit einem Elektromotor zum Spannen eines Ausstoßers und/oder zum Antrieb der Ausstoßbewegung selbst und/oder mit einer Sensorik zum Erkennen einer gewünschten Öffnung des Korpusteils.

In einer vorteilhaften Ausführungsvariante ist die Führungskurvenbahn an der Bodenplatte oder der Deckplatte des Korpusteils und das Führungselement ortsfest an der Bodenträgerplatte oder der Deckträgerplatte des Trägerkorpus befestigt.

In einer weiteren vorteilhaften Ausführungsvariante ist ein erster Führungsbeschlag zwischen der Bodenträgerplatte und der Bodenplatte und ein zweiter Führungsbeschlag zwischen der Deckträgerplatte und der Deckplatte angeordnet.

Eine Anordnung von zwei Führungsbeschlägen eignet sich insbesondere für in ihrem Höhenaufbau größer bemessene Möbel- oder Haushaltsgeräteelemente.

In einer weiteren vorteilhaften Ausführungsvariante ist das Korpusteil relativ zum Trägerkorpus aus einer ersten Funktionsposition in eine zur Ausgangsposition um einen vorbestimmten Winkel gedrehte zweite Funktionsposition bewegbar, wobei in beiden Funktionspositionen die Bodenplatten und die Deckplatten des Korpusteils und des Trägerkorpus in übereinstimmenden Geometrien zueinander ausgerichtet sind.

Nachfolgend werden bevorzugte Ausführungsbeispiele der Erfindung anhand der beiliegenden Zeichnungen näher erläutert. Es zeigen:
- Figur 1: eine Ausführungsvariante eines erfindungsgemäßen Möbelelements mit Trägerelement und Korpusteil, mit einem in einer Schließstellung entsprechenden Ausgangsstellung positionierten Korpusteil,
- Figur 2: eine der Figur 1 entsprechende isometrische Ansicht des Möbelelements in einer durch die Ausstoßvorrichtung bewirkten Zwischenstellung des Korpusteils relativ zum Trägerkorpus,
- Figur 3: eine der Figur 1 entsprechende isometrische Ansicht des Möbelelements in einer Endstellung des Korpusteils mit Zugriffsmöglichkeit auf Ablagen des Korpusteils,
- Figur 4: eine der Figur 2 entsprechende isometrische Ansicht des Möbelelements mit ausgeblendeter Deckträgerplatte zur Darstellung eines zwischen Deckträgerplatte und Deckplatte angeordneten Führungsbeschlages,
- Figur 5: eine weitere isometrische Ansicht des in Figur 1 gezeigten Möbelelements in einer Teil-Explosionsdarstellung mit einer Ausführungsvariante zweier Führungsbeschläge, angeordnet zwischen Bodenträgerplatte und Bodenplatte und Deckträgerplatte und Deckplatte,
- Figur 6: eine isometrische Vergrößerungsdarstellung des in Figur 5 gezeigten Führungsbeschlages,
- Figur 7: eine Explosionsdarstellung des in Figur 6 gezeigten Führungsbeschlages,
- Figur 8: eine isometrische Darstellung des in Figur 6 gezeigten Führungsbeschlages mit ausgefahrener Ausstoßvorrichtung,
- Figur 9: eine weitere isometrische Darstellung des in Figur 8 gezeigten Führungsbeschlages mit gespannter Ausstoßvorrichtung,
- Figur 10: eine der Figur 9 entsprechende isometrische Darstellung in der Entriegelungsstellung des Aktivators an der Ausstoßvorrichtung,
- Figur 11: eine isometrische Darstellung einer alternativen Ausführungsvariante eines Führungsbeschlages mit an der Linearführung angeordneter Ausstoßvorrichtung,
- Figur 12: eine isometrische Explosionsdarstellung des Führungsbeschlages gemäß Figur 11,
- Figur 13: eine isometrische Darstellung einer weiteren Ausführungsvariante eines erfindungsgemäßen Führungsbeschlages mit zwischen parallelen Führungsschienen einer Linearführung angeordneter Ausstoßvorrichtung und an einer der Laufschienen angeordnetem Aktivator,
- Figur 14: eine Explosionsdarstellung des in Figur 13 gezeigten Führungsbeschlages und
- Figur 15: eine isometrische Detaildarstellung der Ausstoßvorrichtung und des an einer Laufschiene angeordneten Aktivators in der Ausgangsstellung,
- Figur 16: eine der Figur 15 entsprechende Darstellung bei ausgelöster Ausstoßvorrichtung,
- Figur 17: eine perspektivische Einzelansicht einer Ausstoßvorrichtung in der montierten Position;
- Figuren 18A bis 18D: mehrere Ansichten beim Ausstoßen eines bewegbaren Möbelteils durch die Ausstoßvorrichtung; und
- Figuren 19A bis 19D: mehrere Ansichten beim Spannen der Ausstoßvorrichtung durch Bewegen des Hebels in Schließrichtung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Führungsbeschlags, des Möbel- oder Haushaltsgeräteelements, der Ausstoßvorrichtung, Aktivator, Führungsbeschlag, Führungskurvenbahn, Linearführung und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 - 5 ist mit dem Bezugszeichen 1 insgesamt eine Ausführungsvariante eines erfindungsgemäßen Möbelelements bezeichnet.

Das hier gezeigte Möbelelement 1 besteht im Wesentlichen aus einem Trägerelement 2 mit einer Bodenträgerplatte 21 und einer Deckträgerplatte 22 und die Bodenträgerplatte 22 mit der Deckträgerplatte 21 verbindende Seitenwände 23 sowie einem relativ zum Trägerelement 2 gleichzeitig translatorisch und rotatorisch bewegbaren Korpusteil 3.

Anstelle der die Bodenträgerplatte 21 mit der Deckträgerplatte 22 verbindenden Seitenwand 23 ist auch eine Ausführungsvariante des Trägerelements 2 ohne Seitenwand 23 denkbar, beispielsweise bei Befestigung der Bodenträgerplatte 21 und der Deckträgerplatte 22 an einer Gebäudewand.

Auch das Korpusteil 3 weist eine Bodenplatte 31, eine Deckplatte 32 und ein die Bodenplatte 31 mit der Deckplatte 32 verbindendes Verbindungselement, im gezeigten Ausführungsbeispiel in Gestalt mindestens einer Seitenwand 33, auf.

Bei der in diesen Figuren gezeigten Ausführungsvariante weist das regalartig ausgebildete Korpusteil 3 eine quadratische Grundfläche auf, mit zwei Seitenwänden 33, die einen Innenraum in einer in Figur 1 gezeigten Schließstellung verschließen und zwei offenen vertikalen Seiten, gezeigt in den Figuren 2 und 3, die einen Zugriff auf den Innenraum ermöglichen.

Anstelle der Seitenwände ist es auch denkbar, die Bodenplatte 31 mit der Deckplatte 32 über Eckpfosten 36, beispielhaft dargestellt in Figur 3, oder einen zentralen Pfosten in der Flächenmitte der Bodenplatte 31 bzw. Deckplatte 32 zu verbinden.

Der Innenraum des Korpusteils 3 weist in der hier gezeigten Ausführungsvariante mehrere Ablagen 35 auf. Denkbar sind prinzipiell aber auch andere Ausgestaltungen oder Unterteilungen des Innenraums des Korpusteils 3.

Wie weiter in den Figuren 2, 4 und 5 dargestellt ist, ist zwischen der Deckträgerplatte 22 und der Deckplatte 32, gezeigt in den Figuren 2 und 4, und/oder zwischen der Bodenträgerplatte 21 und der Bodenplatte 31, gezeigt in Figur 5, ein Führungsbeschlag 4 angeordnet, mit dem die gleichzeitig translatorisch und rotatorische Bewegung des Korpusteils 3 relativ zum Trägerelement 2 ermöglicht wird.

Bevorzugte Ausführungsvarianten eines solchen Führungsbeschlages 4 sind in den Figuren 6-16 näher dargestellt.

Eine erste Ausführungsvariante eines solchen Führungsbeschlages 4 ist in den Figuren 6 - 10 gezeigt.

Wie in Figuren 6 und 7 dargestellt ist, weist der Führungsbeschlag 4 eine Führungskurvenbahn 5 sowie ein in der Führungskurvenbahn 5 geführtes Führungselement 11 auf. Denkbar ist prinzipiell auch, an dem Führungsbeschlag 4 mehrere Führungskurvenbahnen 5 mit jeweiligem Führungselement 11 vorzusehen.

Der Führungsbeschlag 4 weist des Weiteren eine Linearführung 6 mit wenigstens zwei relativ zueinander bewegbaren Anschlussteilen auf, von denen eines ortsfest mit dem Führungselement 11 und das andere mittels eines Drehlagers 9 gelagert mit der Führungskurvenbahn 5 gekoppelt ist.

Die Linearführung besteht in der in den Figuren dargestellten Ausführungsvariante aus zwei nebeneinander parallel zueinander ausgerichteten Führungsschienen 61 und relativ zu diesen verschiebbaren Laufschienen 62.

Denkbar sind auch andere Ausführungsvarianten von Linearführungen, beispielsweise in Gestalt einer Führungsschiene und an oder entlang dieser geführtem Rollenwagen, Zahnstange oder dergleichen.

Die Führungskurvenbahn 5 oder das Führungselement 11 ist dabei ortsfest an dem Korpusteil 3 befestigbar.

Wie weiter in dem Figuren 6 und 7 zu erkennen ist, weist der Führungsbeschlag 4 wenigstens eine, in diesem Ausführungsbeispiel zwei Ausstoßvorrichtungen 8 auf, mit einem entriegelbaren Kraftspeicher, mit der das Korpusteil 3 aus wenigstens einer Endposition heraus durch Kraftausübung entgegen einer Ausstoßrichtung B entlang einer begrenzten Wegstrecke antreibbar ist.

Der Antrieb erfolgt dabei durch Kraftübertragung auf wenigstens einen Aktivator 10, über den eine Entriegelung des Kraftspeichers der Ausstoßvorrichtung 8 erfolgt.

Bei der in den Figuren 6-10 gezeigten ersten Ausführungsvariante ist die Führungskurvenbahn 5, wie auch beispielhaft in den Figuren 4 und 5 erkennbar ist, an der Deckplatte 32 des Korpusteils 3 bzw. der Bodenplatte 31 des Korpusteils 3 fixiert.

Die Führungskurvenbahn 5 weist eine Führungsnut 51 auf, in der das hier als Rad ausgebildete Führungselement 11 führbar ist.

Das Führungselement 11 ist hier, wie auch die beiden ersten Anschlussteile, hier die Führungsschienen 61 der Linearführungen 6 und die Ausstoßvorrichtungen 8 an einer Trägerplatte 7 festgelegt. Alternativ können die Führungsschienen 61, das Führungselement 11 und/oder die Ausstoßvorrichtungen direkt an der Deckträgerplatte 22 und/oder Bodenträgerplatte 21 angeordnet sein.

Die Trägerplatte 7 ihrerseits ist entsprechend ortsfest an der Deckträgerplatte 22 bzw. der Bodenträgerplatte 21 der Basis, im Anwendungsfall eines Möbelelements 1 an dem Trägerkorpus 2 fixiert.

Zur Fixierung der Führungsschienen 61 der Linearführungen 6 an der Trägerplatte 7 sind in einem zentralen Bereich 71 der Trägerplatte 7 unterschiedliche Fixierelemente 73, 74, 75 vorgesehen.

So sind die Fixierelemente 75 als aus dem zentralen Bereich 71 der Trägerplatte 7 vorstehende Stifte ausgebildet, die in dazu vorgesehene Bohrungen eines Befestigungsabschnitts der jeweiligen Führungsschiene 61 aufgenommen sind und so eine formschlüssige Festlegung der Führungsschienen 61 in der Ebene der Trägerplatte 7 ermöglichen.

Zur Abhebesicherung sind die weiteren Fixierelemente 73 und 74 vorgesehen, die plattenartig ausgebildet sind und den Befestigungsbereich der Führungsschienen 61 übergreifen.

An Randbereichen 72 der Trägerplatte 7 ist jeweils eine Ausstoßvorrichtung 8 befestigt. Denkbar ist auch, eine Ausstoßvorrichtung 8 nur an einem der Randbereiche 72 der Trägerplatte 7 vorzusehen.

Die Ausstoßvorrichtungen 8 sind an sich aus dem Stand der Technik bekannt und weisen ein Gehäuse 81 auf, einen in dem Gehäuse 81 entlang einer Laufbahn 83 mit dem (nicht dargestellten) Kraftspeicher gekoppelten Ausstoßer 82, der mithilfe eines Aktivators 10 aus einer beispielsweise in Figur 8 gezeigten entspannten ausgefahrenen Position in eine in Figur 10 gezeigte gespannte Funktion durch Drücken des Ausstoßers 82 entgegen der Ausstoßrichtung B verfahrbar ist.

Dieses Spannen des Kraftspeichers erfolgt dabei im Bewegungsablauf des Korpusteils 3 relativ zum Trägerkorpus 2 jeweils beim Einfahren in eine Endstellung des Korpusteils 3, wie sie in den Figuren 1 und 3 gezeigt ist, bei der das Korpusteil 3 relativ zum Trägerkorpus 2 in einer horizontalen Ebene betrachtet, den gleichen Raum in beiden unterschiedlichen Endstellungen einnimmt. Es können auch andere Ausstoßvorrichtungen verwendet werden, bei den das Spannen des Kraftspeichers zusätzlich oder alternativ beim weiteren Ausfahren des Korpusteils 3 erfolgen kann.

Soll das Korpusteil 3 aus dieser Position herausbewegt werden, kann das Korpusteil 3 durch geringfügiges Eindrücken entgegen der durch die Führungskurvenbahn 5 gesteuerte Rotationsrichtung R1, R2, am Beispiel von Figur 2 durch Drücken in Richtung R2, mithilfe des Aktivators 10, wie es beispielsweise in Figur 10 dargestellt ist, entriegelt werden.

Nach Entriegelung des Kraftspeichers treibt dieser den Ausstoßer 82 in Ausstoßrichtung B an. Der Ausstoßer 82 drückt dabei gegen den Aktivator 10 und stößt dadurch die Führungskurvenbahn 5 und mit dieser das Korpusteil 3 in Ausstoßrichtung B aus der Endstellung heraus in die in Figur 2 gezeigte Position.

Nach diesem Ausstoßvorgang kann der Benutzer in einfacher Weise das Korpusteil 3 weiter in die gewünschte Position bewegen.

Weiter sind bei der in den Figuren 6 - 10 gezeigten Ausführungsvariante zwei Aktivatoren 10 an einem sich von einem zentralen Bereich der Führungskurvenbahn 5 abzweigenden Arm 52 angeordnet. Denkbar ist auch, nur einen Aktivator 10 an dem Arm 52 anzuordnen, sofern ein unterstütztes Anstoßen des Möbels nur in einer Richtung gefordert ist.

Die Geometrie des Armes 52 ist dabei so ausgeführt, dass die Aktivatoren 10 an den jeweiligen Außenseiten der Ausstoßvorrichtungen 8 entlanggleiten und entsprechend bei vorbestimmter Position vor Erreichen der Endstellung des Korpusteils 3 mit einem jeweiligen Ausstoßer 82 in Kontakt kommen.

Die Aktivatoren 10 können dabei direkt an dem Arm 52 angeformt sein. Denkbar ist beispielsweise auch ein Anschrauben der Aktivatoren 10 an dem Arm 52 oder direkt am Korpusteil 3.

Die Ausrichtung der hier an der Trägerplatte 7 befestigten beiden Linearführungen 6, sprich der Führungsschienen 61 und der an diesen linear verschiebbaren Laufschienen 62 bestimmen die Translationsrichtung A der kombinierten Translations-Rotationsbewegung des Korpusteils 3 relativ zum Trägerelement.

Das auf den beiden Laufschienen 62 befestigte Drehlager 9 besteht aus einer ersten und zweiten Befestigungsplatte 91, 93, wobei die zweite Befestigungsplatte 93 an den Laufschienen 62 befestigt ist und die erste Befestigungsplatte 91 entsprechend an der Deckplatte 32 bzw. der Bodenplatte 31 des Korpusteils 3 befestigbar ist. Bei einer in Figur 9 beispielhaft dargestellten Ausführungsvariante ist an der ersten Befestigungsplatte 91 zusätzlich ein Drehteller 92 befestigt. Die Befestigungsplatten 91, 93 sind relativ zueinander drehbar gelagert.

Bei der in den Figuren 11 und 12 gezeigten alternativen Ausführungsvariante sind Ausstoßvorrichtungen 8 direkt an den Laufschienen 62 der Linearführung 6 fixiert.

Die Aktivatoren 10 sind hier an geeigneter Stelle an der Führungsschiene 61 festgelegt.

Bei dieser Ausführungsvariante erfolgt die Kraftübertragung von dem Kraftspeicher der Ausstoßvorrichtungen 8 entsprechend nicht über die Führungskurvenbahn 5, sondern über die Linearführungen 6.

Eine dritte Ausführungsvariante eines solchen Führungsbeschlages 4 ist in den Figuren 13 bis 16 dargestellt.

Eine bevorzugte Ausführungsvariante einer hier einsetzbaren Ausstoßvorrichtungen 8 ist in den Figuren 17 und 18 gezeigt.

Bei dieser Ausführungsvariante ist nur eine Ausstoßvorrichtung 8 vorgesehen, deren Gehäuse wie die Führungsschienen 61 auf der Trägerplatte 7 oder alternativ auf der Bodenplatte 31 oder der Deckplatte 32 des Korpusteils 3 fixiert ist. Der Aktivator 10 ist in diesem Fall an der Laufschiene 62 angeordnet. Damit stellt diese Ausführungsvariante quasi eine kinematische Umkehr der Ausführungsvariante gemäß Figuren 11 und 12 dar.

In Figur 15 ist der Ausstoßer 82 der Ausstoßvorrichtung 8 in der Stellung gezeigt, bei der das Korpusteil 3 sich in einer Endstellung befindet.

Figur 16 zeigt den Ausstoßer 82 der Ausstoßvorrichtung 8 bei entspanntem Kraftspeicher, bei der die Laufschiene 62 entsprechend über den Aktivator 10 verschoben wurde, was mit einer Bewegung des Korpusteils 3 in die hier beispielhaft in Figur 2 gezeigte Stellung einhergeht.

Denkbar ist auch, anstelle der hier gezeigten mechanischen Ausstoßvorrichtungen 8 elektrisch oder elektromechanisch antreibbare Ausstoßvorrichtungen vorzusehen, bei denen der Ausstoßer elektrisch vorgespannt wird, beispielsweise mithilfe eines Elektromotors oder eines elektromagnetischen Antriebs.

Die Auslösung der Ausstoßvorrichtung kann dabei beispielsweise durch eine Bewegungs-, Kraft oder Berührungssensorik erfolgen. Denkbar ist dabei der Einsatz eines Kraftsensors, der eine durch einen Benutzer auf das bewegbare Korpusteil 3 ausgeübte Kraft sensiert, oder ein eine Kraft/Wegerkennung durch einen Sensor. Eine Berührungssensorik kann beispielsweise über elektrisch leitende Materialien eine eine Öffnungsbewegung einleitende Berührung erkennen. Denkbar ist auch die Ansteuerung eines Elektromotors oder elektromagnetischen Antriebs über eine bevorzugt drahtlose Fernsteuerung, beispielsweise über ein Mobiltelefon, Sprachsteuerung oder dergleichen, bzw. über einen Näherungssensor oder einen Gesten erkennenden optischen Sensor. Die Ausstoßvorrichtung 8 wird nach einer vorbestimmten Zeit oder nach Erkennen eines Öffnungsvorgangs zurück in eine Bereitschaftsposition zurückgefahren.

Denkbar ist auch, nur die Rückstellung der Ausstoßvorrichtung 8 elektrisch zu betreiben und den Ausstoßvorgang selbst mechanisch vorzunehmen, Für den Ausstoßvorgang kommt dabei beispielsweise der Einsatzeiner oder mehrerer Federn (weiter unten noch näher beschrieben).

Weiter denkbar ist auch, die Entriegelung der Ausstoßvorrichtung 8 elektrisch zu betreiben und den Ausstoßvorgang selbst mechanisch vorzunehmen.

Eine bevorzugte Variante einer solchen Ausstoßvorrichtung 8 ist in den Figuren 17, 18A-18D und 19A-19D gezeigt. Weitere Detail der anhand dieser Figuren beschriebenen Ausstoßvorrichtung sind der nachveröffentlichten DE 10 2022 134 222 A1 zu entnehmen, auf deren Inhalt hier ausdrücklich verwiesen wird. Die Ausstoßvorrichtung 8 umfasst ein Gehäuse 81, an dem der Ausstoßer 82 drehbar gelagert ist. Der Ausstoßer 82 wirkt auf den Aktivator 10 ein, der mit einem bewegbaren Möbelteil koppelbar ist. Der Ausstoßer 82 ist durch einen Kraftspeicher 85 in eine Drehrichtung in Öffnungsrichtung des bewegbaren Möbelteils vorgespannt, wobei der Ausstoßer 82 durch eine Rastmechanik mit gespanntem Kraftspeicher 85 verrastet werden kann. An der Ausstoßvorrichtung 8 ist ferner ein Spannelement 84 dargestellt, das an dem bewegbaren Möbelteil fixiert ist.

Der Ausstoßer 82 umfasst einen Steuerabschnitt, der innerhalb des Gehäuses 81 angeordnet ist. An dem Steuerabschnitt ist ein Schieber 88 verschiebbar gehalten, der einen Riegel 861 und ein Steuerelement 871 aufweist. Der Riegel 861 ist dabei in der Kurvenführung 86 an einem Einlageelement geführt, während das Steuerelement 871 an der Steuerkurve 87 geführt ist.

An dem Steuerabschnitt ist ferner ein Druckstück 89 drehbar gelagert, das über ein Befestigungsteil 891 gehalten ist, das an dem Steuerabschnitt fixiert ist. Das Druckstück 89 ist mit einem Mitnehmer an einer weiteren Steuerkurve geführt, die an dem Einlageelement fixiert ist.

In den Figuren 18A und 18B ist die Ausstoßvorrichtung 8 beim Ausstoßen eines nicht dargestellten bewegbaren Möbelteils gezeigt. Der Ausstoßer 82 wird durch die Kraft der Kraftspeicher 85 in Figur 18A gegen den Uhrzeigersinn und in Figur 18B im Uhrzeigersinn gedreht und wirkt somit auf den Aktivator 10, der das bewegbare Möbelteil aus der Ausgangsstellung in Öffnungsrichtung bewegt.

Der Ausstoßer 82 verschwenkt so weit, dass der Riegel 861 sich aus der Kurvenführung 86 herausbewegt, die offen ausgebildet ist und einen Ausfahrkanal und einen Einfahrkanal aufweist. **In** Figur 18B befindet sich der Riegel 861 noch in dem Ausfahrkanal der Kurvenführung 86, und in den Figuren 18C und 18D hat sich der Riegel 861 an dem Schieber 88 von der Kurvenführung 86 entfernt. Das bewegbare Möbelteil bewegt sich mit dem Aktivator 10 bei den Figuren 18B bis 18D von rechts nach links, und das an dem bewegbaren Möbelteil angebrachte Spannelement 84 gelangt zu dem an dem Ausstoßer 82 angebrachten Druckstück 89 in der ausgestoßenen Öffnungsposition.

Durch die Drehbewegung des Ausstoßers 82 fährt das Steuerelement 871 entlang der Steuerkurve 87 und verschiebt den Schieber 88 in radiale Richtung nach außen, wie dies den Figuren 18B und 18C entnehmbar ist, bis das Steuerelement 871 in einem Kanal angeordnet ist, der sich im Wesentlichen in Umfangsrichtung um die Drehachse 821 erstreckt. Aus dieser Öffnungsposition kann das bewegbare Möbelteil nun wahlweise in Schließrichtung oder in Öffnungsrichtung bewegt werden, wobei in beiden Fällen der Ausstoßer 82 wieder in die Ausgangsposition verschwenkt wird und die Rastmechanik in die Ausgangsposition gebracht wird.

In den Figuren 19A bis 19D ist der Spannvorgang des Ausstoßers 82 gezeigt, wenn das bewegbare Möbelteil mit dem Aktivator 10 wieder in Schließrichtung bewegt wird. Dann drückt der Aktivator 10 gegen den Ausstoßer 82 und verschwenkt diesen in Figur 19A im Uhrzeigersinn und in den Figuren 19B bis 19D gegen den Uhrzeigersinn.

Durch den Aktivator 10 wird der Ausstoßer 82 gedreht, und das Steuerelement 871 bewegt sich entlang der Steuerkurve 87 und verschiebt den Schieber 88 in radiale Richtung zu der Drehachse 821 hin. Über die Steuerkurve 87 wird der Riegel 861 so positioniert, dass er in den Einfahrkanal der Kurvenführung 86 gelangt und dort die Führung des Schiebers 88 übernimmt.

In der Figur 19C ist das bewegbare Möbelteil mit dem Aktivator 10 in einer Überdrückposition gezeigt, und der Ausstoßer 82 wurde so weit verschwenkt, dass der Riegel 861 über die Rastaufnahme 862 entlang der Kurvenführung 86 bewegt wurde. Die Führung des Schiebers 88 wird nun durch den Riegel 861 bestimmt, und das Steuerelement 871 ist funktionslos.

Durch Loslassen des bewegbaren Möbelteils wird der Aktivator 10 durch die Kraft des Kraftspeichers 85 in die gegenläufige Richtung bewegt, wobei ein Rastvorsprung 864 über einen Anschlag 863 den Riegel 861 in die Rastaufnahme 862 schiebt, wo der Riegel 861 verrastet. Die Figur 19D entspricht somit der Ausgangsposition und der Schließposition des bewegbaren Möbelteils, das durch Eindrücken in eine Überdrückstellung wieder entriegelt werden kann, wie dies oben beschrieben wurde.

Die Ausstoßvorrichtung 8 kann aus der in Figur 18D gezeigten Position statt durch Bewegen des bewegbaren Möbelteils in Schließrichtung auch durch ein Bewegen des bewegbaren Möbelteils in Öffnungsrichtung durch das Spannelement 84 gespannt werden.

### Bezugszeichenliste

1 Möbel- oder Haushaltsgeräteelement
2 Trägerkorpus
21 Bodenträgerplatte
22 Deckträgerplatte
23 Seitenwand
3 Korpusteil
31 Bodenplatte
32 Deckplatte
33 Seitenwand
35 Ablage
36 Stützholm
4 Führungsbeschlag
5 Führungsbahn
51 Führungsnut
52 Arm
6 Linearführung
61 Führungsschiene
62 Laufschiene
7 Trägerplatte
71 Zentralbereich
72 Randbereich
73 Fixierelement
74 Fixierelement
75 Fixierelement
8 Ausstoßvorrichtung
81 Gehäuse
82 Ausstoßer
821 Drehachse
83 Laufbahn
84 Spannelement
85 Kraftspeicher
86 Kurvenführung
861 Riegel
862 Rastaufnahme
863 Anschlag
864 Rastvorsprung
87 Steuerkurve
871 Steuerelement
88 Schieber
89 Druckstück
891 Befestigungsteil
9 Drehlager
91 Befestigungsplatte
92 Drehteller
10 Aktivator
11 Führungselement
A Translationsrichtung
B Ausstoßrichtung
R1, R2 Rotationsrichtung

## Patentansprüche

1. Führungsbeschlag (4) zur Bewegungsführung eines gleichzeitig translatorisch und rotatorisch bewegbar gelagerten Korpusteils (3) relativ zu einer ortsfesten Basis, aufweisend
- eine Führungskurvenbahn (5),
- ein in der Führungskurvenbahn (5) geführtes Führungselement (11),
- eine Linearführung (6) mit wenigstens einem ersten Anschlussteil und einem relativ zu diesem bewegbaren zweiten Anschlussteil, von denen eines ortsfest mit dem Führungselement (11) und das andere mittels eines Drehlagers (9) gelagert mit der Führungskurvenbahn (5) gekoppelt ist,
- wobei die Führungskurvenbahn (5) oder das Führungselement (11) ortsfest an dem Korpusteil (3) befestigbar ist,
**gekennzeichnet durch**
- wenigstens eine Ausstoßvorrichtung (8) mit einem entriegelbaren Kraftspeicher (85), mit der das Korpusteil (3) aus wenigstens einer Endposition heraus durch Kraftausübung entgegen einer Ausstoßrichtung entlang einer begrenzten Wegstrecke antreibbar ist und
- wenigstens einen Aktivator (10) zur Entriegelung des Kraftspeichers (85) der Ausstoßvorrichtung (8).

2. Führungsbeschlag (4) nach Anspruch 1, **dadurch gekennzeichnet, dass** die wenigstens eine Ausstoßvorrichtung (8) ortsfest zum Führungselement (11) angeordnet ist.

3. Führungsbeschlag (4) nach Anspruch 1 oder 2, **dadurch gekennzeichnet, dass** zwei Aktivatoren (10) an der oder ortsfest abständig zur Führungskurvenbahn (5) angeordnet sind.

4. Führungsbeschlag (4) nach Anspruch 1 oder 2, **dadurch gekennzeichnet, dass** die Führungskurvenbahn (5) eine das Führungselement (11) aufnehmende Führungsnut (51) und einen sich außerhalb der Führungsnut (51) erstreckenden Arm (52) aufweist, an dem der wenigstens eine Aktivator (10) angeordnet, insbesondere angeformt ist.

5. Führungsbeschlag (4) nach Anspruch 4, **dadurch gekennzeichnet, dass** zwei Aktivatoren (10) an dem sich außerhalb der Führungsnut (51) erstreckenden Arm (52) angeordnet, insbesondere angeformt sind.

6. Führungsbeschlag (4) nach einem der vorstehenden Ansprüche, **gekennzeichnet durch** eine Trägerplatte (7), an der wenigstens eines der relativ zueinander bewegbaren Anschlussteile der Linearführung (6), das Führungselement (11) sowie die wenigstens eine Ausstoßvorrichtung (8) festgelegt sind.

7. Führungsbeschlag (4) nach Anspruch 6, **dadurch gekennzeichnet, dass** die Trägerplatte (7) einen Zentralbereich (71) aufweist, an dem zwei parallel zueinander ausgerichtete erste Anschlussteile der Linearführung (6) befestigt sind, und zwei spiegelsymmetrisch geformte Randbereiche (72), wobei an wenigstens einem der Randbereiche (72) eine Ausstoßvorrichtung (8) festgelegt ist.

8. Führungsbeschlag (4) nach Anspruch 1 oder 2, **dadurch gekennzeichnet, dass** der wenigstens eine Aktivator (10) an dem zweiten Anschlussteil der Linearführung (6) ortsfest angeordnet und die wenigstens eine Ausstoßvorrichtung (8) ortsfest an oder nahe dem ersten Anschlussteil der Linearführung (6) angeordnet ist.

9. Führungsbeschlag (4) nach Anspruch 8, **dadurch gekennzeichnet, dass** die wenigstens eine Ausstoßvorrichtung (8) zwischen zwei nebeneinander und parallel zueinander angeordneten zweiten Anschlussteil der Linearführung (6) angeordnet ist.

10. Führungsbeschlag (4) nach einem der vorstehenden Ansprüche, **dadurch gekennzeichnet, dass** die wenigstens eine Ausstoßvorrichtung (8) als zumindest teilweise elektrische Ausstoßvorrichtung (8) ausgebildet ist.

11. Führungsbeschlag (4) nach einem der vorstehenden Ansprüche, **dadurch gekennzeichnet, dass** die Linearführung aus zwei nebeneinander parallel zueinander ausgerichteten Führungsschienen (61) und relativ zu diesen verschiebbaren Laufschienen (62) besteht.

12. Führungsbeschlag (4) nach einem der vorstehenden Ansprüche, **gekennzeichnet durch** wenigstens eine weitere Führungskurvenbahn, in der ein weiteres Führungselement geführt ist.

13. Möbel- oder Haushaltsgeräteelement (1), aufweisend
- einen Trägerkorpus (2) mit einer Bodenträgerplatte (21), einer Deckträgerplatte (22) und mindestens einer Seitenwand (23),
- ein relativ zum Trägerkorpus (2) gleichzeitig translatorisch und rotatorisch bewegbar gelagertes Korpusteil (3) mit einer Bodenplatte (31), einer Deckplatte (32) und mindestens einer Seitenwand (33),
- wobei zwischen der Deckträgerplatte (22) und der Deckplatte (32) und/oder zwischen der Bodenträgerplatte (21) und der Bodenplatte (31) ein Führungsbeschlag (4) angeordnet ist,
- wobei der Führungsbeschlag (4) zumindest eine Führungskurvenbahn (5) und ein in oder an der Führungskurvenbahn (5) geführtes Führungselement (11) aufweist, die an jeweiligen einander zugewandten Flächen der Deckträgerplatte (22) und der Deckplatte (32) oder der Bodenträgerplatte (21) und der Bodenplatte (31) angeordnet sind,
- wobei der Führungsbeschlag (4) weiter eine Linearführung (6) aufweist, mit relativ zueinander in einer Translationsrichtung (A) verschiebbaren Anschlussteilen, von denen eines an der Deckträgerplatte (22) oder der Deckplatte (32) angeordnet und das andere an der anderen der Deckträgerplatte (22) oder der Deckplatte (32) mittels eines Drehlagers (9) gelagert und/oder das eine Anschlussteil an der Bodenträgerplatte (21) oder der Bodenplatte (31) angeordnet und das andere an der anderen der Bodenträgerplatte (21) oder der Bodenplatte (31) mittels eines Drehlagers (9) gelagert ist,
**dadurch gekennzeichnet, dass**
- der Führungsbeschlag (4) wenigstens eine Ausstoßvorrichtung (8) mit einem entriegelbaren Kraftspeicher (85) und wenigstens einen Aktivator (10) zur Entriegelung des Kraftspeichers (85) der Ausstoßvorrichtung (8) aufweist, mit der das Korpusteil (3) aus wenigstens einer Endposition heraus durch Kraftausübung entgegen einer Ausstoßrichtung entlang einer begrenzten Wegstrecke antreibbar ist.

14. Möbelelement (1) nach Anspruch 13, **dadurch gekennzeichnet, dass** die Führungskurvenbahn (5) an der Bodenplatte (31) oder der Deckplatte (32) des Korpusteil (3) und das Führungselement (11) ortsfest an der Bodenträgerplatte (21) oder der Deckträgerplatte (22) des Trägerkorpus (2) festgelegt ist.

15. Möbelelement (1) nach Anspruch 13 oder 14, **dadurch gekennzeichnet, dass** ein erster Führungsbeschlag (4) zwischen der Bodenträgerplatte (21) und der Bodenplatte (31) und ein zweiter Führungsbeschlag (4) zwischen der Deckträgerplatte (22) und der Deckplatte (32) angeordnet ist.

16. Möbelelement (1) nach einem der Ansprüche 13 bis 15, **dadurch gekennzeichnet, dass** das Korpusteil (3) relativ zum Trägerkorpus (2) aus einer ersten Funktionsposition in eine zur Ausgangsposition um einen vorbestimmten Winkel gedrehte zweite Funktionsposition bewegbar ist, wobei in beiden Funktionspositionen die Bodenplatten (21, 31) und die Deckplatten (22, 32) des Korpusteils (3) und des Trägerkorpus (2) in übereinstimmenden Geometrien zueinander ausgerichtet sind.

## Claims

1. Guide fitting (4) for guiding the movement of a body part (3) mounted for simultaneous translational and rotational movement relative to a stationary base, comprising
- a guide cam track (5),
- a guide element (11) guided in the guide cam track (5),
- a linear guide (6) with at least one first connecting part and a second connecting part movable relative thereto, one of which is coupled in a stationary manner to the guide element (11) and the other of which is coupled to the guide cam track (5) by means of a pivot bearing (9),
- wherein the guide cam track (5) or the guide element (11) can be fixedly attached to the body part (3),
**characterized by**
- at least one ejection device (8) with an unlockable force accumulator (85), with which the body part (3) can be driven from at least one end position by exerting force counter to an ejection direction along a limited distance, and
- at least one activator (10) for unlocking the force accumulator (85) of the ejection device (8).

2. Guide fitting (4) according to claim 1, **characterized in that** the at least one ejection device (8) is arranged in a fixed position relative to the guide element (11).

3. Guide fitting (4) according to claim 1 or 2, **characterized in that** two activators (10) are arranged on or fixedly spaced from the guide cam track (5).

4. Guide fitting (4) according to claim 1 or 2, **characterized in that** the guide cam track (5) has a guide groove (51) accommodating the guide element (11) and an arm (52) extending outside the guide groove (51), on which the at least one activator (10) is arranged, in particular integrally formed.

5. Guide fitting (4) according to claim 4, **characterized in that** two activators (10) are arranged, in particular integrally formed, on the arm (52) extending outside the guide groove (51).

6. Guide fitting (4) according to one of the preceding claims, **characterized by** a support plate (7), on which at least one of the connecting parts of the linear guide (6), which can be moved relative to one another, the guide element (11) and the at least one ejection device (8) are fixed.

7. Guide fitting (4) according to claim 6, **characterized in that** the support plate (7) has a central region (71), to which two first connecting parts of the linear guide (6), which are aligned parallel to one another, are fastened, and two edge regions (72) of mirror-symmetrical shape, an ejection device (8) being fixed to at least one of the edge regions (72).

8. Guide fitting (4) according to claim 1 or 2, **characterized in that** the at least one activator (10) is arranged in a stationary manner on the second connection part of the linear guide (6) and the at least one ejection device (8) is arranged in a stationary manner on or near the first connection part of the linear guide (6).

9. Guide fitting (4) according to claim 8, **characterized in that** the at least one ejection device (8) is arranged between two second connecting parts of the linear guide (6) arranged next to each other and parallel to each other.

10. Guide fitting (4) according to one of the preceding claims, **characterized in that** the at least one ejection device (8) is designed as an at least partially electrical ejection device (8).

11. Guide fitting (4) according to one of the preceding claims, **characterized in that** the linear guide consists of two guide rails (61) aligned parallel to one another and running rails (62) displaceable relative to these.

12. Guide fitting (4) according to one of the preceding claims, **characterized by** at least one further guide cam track in which a further guide element is guided.

13. Furniture or household appliance element (1), comprising
- a support body (2) with a base support plate (21), a top support plate (22) and at least one side wall (23),
- a body part (3) mounted for simultaneous translational and rotational movement relative to the support body (2), with a base plate (31), a top plate (32) and at least one side wall (33),
- wherein a guide fitting (4) is arranged between the top support plate (22) and the top plate (32) and/or between the base support plate (21) and the base plate (31),
- wherein the guide fitting (4) has at least one guide cam track (5) and a guide element (11) guided in or on the guide cam track (5), which are arranged on respective mutually facing surfaces of the top support plate (22) and the top plate (32) or of the base support plate (21) and the base plate (31),
- wherein the guide fitting (4) further comprises a linear guide (6) with connecting parts displaceable relative to one another in a direction of translation (A), of which one is arranged on the top support plate (22) or the top plate (32) and the other is mounted on the other of the top support plate (22) or the top plate (32) by means of a pivot bearing (9) and/or the one connecting part is arranged on the base support plate (21) or the base plate (31) and the other is mounted on the other of the base support plate (21) or the base plate (31) by means of a pivot bearing (9),
**characterized in that**
- the guide fitting (4) has at least one ejection device (8) with an unlockable force accumulator (85) and at least one activator (10) for unlocking the force accumulator (85) of the ejection device (8), with which the body part (3) can be driven from at least one end position by exerting force counter to an ejection direction along a limited path.

14. Furniture element (1) according to claim 13, **characterized in that** the guide cam track (5) is stationary fixed to the base plate (31) or the top plate (32) of the body part (3) and the guide element (11) is stationary fixed to the base support plate (21) or the top support plate (22) of the support body (2).

15. Furniture element (1) according to claim 13 or 14, **characterized in that** a first guide fitting (4) is arranged between the base support plate (21) and the base plate (31) and a second guide fitting (4) is arranged between the top support plate (22) and the top plate (32).

16. Furniture element (1) according to one of claims 13 to 15, **characterized in that** the body part (3) can be moved relative to the support body (2) from a first functional position into a second functional position rotated by a predetermined angle relative to the starting position, the base plates (21, 31) and the top plates (22, 32) of the body part (3) and of the support body (2) being aligned in matching geometries relative to one another in both functional positions.

## Revendications

1. Ferrure de guidage (4) pour le guidage des mouvements d'une partie de corps (3) supportée avec possibilité simultanée de translation et de rotation par rapport à une base stationnaire, comportant
- une piste de guidage courbe (5) ;
- un élément de guidage (11) guidé dans la piste de guidage courbe (5) ;
- un guide linéaire (6) avec au moins une première partie de raccordement et une deuxième partie de raccordement mobile par rapport à celle-ci, dont l'une est couplée de façon fixe avec l'élément de guidage (11) et l'autre est couplée à la piste de guidage courbe (5) par l'intermédiaire d'un roulement (9) ;
- dans laquelle la piste de guidage courbe (5) ou l'élément de guidage (11) peut être fixé en place sur la partie de corps (3),
**caractérisée en ce qu'**elle comprend
- au moins un mécanisme éjecteur (8) avec un accumulateur d'énergie (85) pouvant être déverrouillé, avec lequel la partie de corps (3) peut être entraînée à partir d'au moins une position finale par l'application d'une force en sens inverse d'un sens d'éjection le long d'une trajectoire limitée et
- au moins un activateur (10) pour le déverrouillage de l'accumulateur d'énergie (85) du mécanisme éjecteur (8).

2. Ferrure de guidage (4) selon la revendication 1, **caractérisée en ce que** l'au moins un mécanisme éjecteur (8) est fixé en place par rapport à l'élément de guidage (11).

3. Ferrure de guidage (4) selon la revendication 1 ou 2, **caractérisée en ce que** deux activateurs (10) sont disposés sur la piste de guidage courbe (5) ou fixés en place à distance de celle-ci.

4. Ferrure de guidage (4) selon la revendication 1 ou 2, **caractérisée en ce que** la piste de guidage courbe (5) comporte une rainure de guidage (51) qui reçoit l'élément de guidage (11) et un bras (52) qui s'étend à l'extérieur de la rainure de guidage (51) et sur lequel l'au moins un activateur (10) est disposé, en particulier formé.

5. Ferrure de guidage (4) selon la revendication 4, **caractérisée en ce que** deux activateurs (10) sont disposés, en particulier formés, sur le bras (52) qui s'étend à l'extérieur de la rainure de guidage (51).

6. Ferrure de guidage (4) selon l'une des revendications précédentes, **caractérisée en ce qu'**elle comporte une plaque de support (7) sur laquelle sont fixés au moins une des parties de raccordement mobiles l'une par rapport à l'autre du guide linéaire (6), l'élément de guidage (11) et l'au moins un mécanisme éjecteur (8).

7. Ferrure de guidage (4) selon la revendication 6, **caractérisée en ce que** la plaque de support (7) comporte une zone centrale (71) sur laquelle sont fixées deux premières parties de raccordement du guide linéaire (6) orientées l'une vers l'autre et deux zones de bord (72) de forme symétrique en miroir, un mécanisme éjecteur (8) étant fixé sur au moins une des zones de bord (72).

8. Ferrure de guidage (4) selon la revendication 1 ou 2, **caractérisée en ce que** l'au moins un activateur (10) est fixé en place sur la deuxième partie de raccordement du guide linéaire (6) et l'au moins un mécanisme éjecteur (8) est fixé en place sur la première partie de raccordement du guide linéaire (6) ou à proximité.

9. Ferrure de guidage (4) selon la revendication 8, **caractérisée en ce que** l'au moins un mécanisme éjecteur (8) est disposé entre deux deuxièmes parties de raccordement du guide linéaire (6) disposées l'une à côté de l'autre et parallèlement l'une à l'autre.

10. Ferrure de guidage (4) selon l'une des revendications précédentes, **caractérisée en ce que** l'au moins un mécanisme éjecteur (8) est conçu comme un mécanisme éjecteur (8) au moins en partie électrique.

11. Ferrure de guidage (4) selon l'une des revendications précédentes, **caractérisée en ce que** le guide linéaire se compose de deux rails de guidage (61) orientés parallèlement l'un à côté de l'autre et de rails de glissement (62) capables de translation par rapport à ceux-ci.

12. Ferrure de guidage (4) selon l'une des revendications précédentes, **caractérisée en ce qu'**elle comporte au moins une autre piste de guidage courbe dans laquelle un autre élément de guidage est guidé.

13. Élément de meuble ou d'appareil électroménager (1), comportant
- un corps de support (2) avec un panneau de support inférieur (21), un panneau de support supérieur (22) et au moins une paroi latérale (23),
- une partie de corps (3) supportée avec possibilité simultanée de translation et de rotation par rapport au corps de support (2), avec un panneau inférieur (31), un panneau supérieur (32) et au moins une paroi latérale (33),
- dans lequel une ferrure de guidage (4) est disposée entre le panneau de support supérieur (22) et le panneau supérieur (32) et/ou entre le panneau de support inférieur (21) et le panneau inférieur (31),
- dans lequel la ferrure de guidage (4) comporte au moins une piste de guidage courbe (5) et un élément de guidage (11) guidé sur la piste de guidage courbe (5), qui sont disposé sur des surfaces tournées l'une vers l'autre respectives du panneau de support supérieur (22) et du panneau supérieur (32) ou du panneau de support inférieur (21) et du panneau inférieur (31),
- dans lequel la ferrure de guidage (4) comporte en outre un guide linéaire (6) avec des parties de raccordement capables de translation les unes par rapport aux autres dans une direction de translation (A), dont l'une est disposée sur le panneau de support supérieur (22) ou le panneau supérieur (32) et l'autre sur l'autre panneau parmi le panneau de support supérieur (22) et le panneau supérieur (32) par l'intermédiaire d'un roulement (9) et/ou une partie de raccordement est disposée sur le panneau de support inférieur (21) ou le panneau inférieur (31) et l'autre sur l'autre panneau parmi le panneau de support inférieur (21) et le panneau inférieur (31) par l'intermédiaire d'un roulement (9),
**caractérisé en ce que** la ferrure de guidage (4) comporte au moins un mécanisme éjecteur (8) avec un accumulateur d'énergie (85) pouvant être déverrouillé et au moins un activateur (10) pour le déverrouillage de l'accumulateur d'énergie (85) du mécanisme éjecteur (8), avec lequel la partie de corps (3) peut être entraînée à partir d'au moins une position finale par l'application d'une force en sens inverse d'un sens d'éjection le long d'une trajectoire limitée.

14. Élément de meuble (1) selon la revendication 13, **caractérisé en ce que** la piste de guidage courbe (5) est fixée sur le panneau inférieur (31) ou le panneau supérieur (32) de la partie de corps (3) et l'élément de guidage (11) est fixé en place sur le panneau de support inférieur (21) ou le panneau de support supérieur (22) du corps de support (2).

15. Élément de meuble (1) selon la revendication 13 ou 14, **caractérisé en ce qu'**une première ferrure de guidage (4) est disposée entre le panneau de support inférieur (21) et le panneau inférieur (31) et une deuxième ferrure de guidage (4) est disposée entre le panneau de support supérieur (22) et le panneau supérieur (32).

16. Élément de meuble (1) selon l'une des revendications 13 à 15, **caractérisée en ce que** la partie de corps (3) est mobile par rapport au corps de support (2) d'une première position fonctionnelle à une deuxième position fonctionnelle tournée selon un angle prédéterminé par rapport à la position de départ, les panneaux inférieurs (21, 31) et les panneaux supérieurs (22, 32) de la partie de corps (3) et du corps de support (2) étant orientés les uns par rapport aux autres selon des géométries qui coïncident dans les deux positions fonctionnelles.
